# FASCICULE DE BREVET EUROPEEN

(11) **EP 3 832 398 B1**
(45) Date de publication et mention de la délivrance du brevet: **09.04.2025**
(21) Numéro de dépôt: 19213595.2
(22) Date de dépôt: 04.12.2019
(51) Int. Cl.: G04B 19/28

(54) **SYSTEME DE LUNETTE TOURNANTE COMPRENANT UNE LUNETTE TOURNANTE EN CERAMIQUE**
SYSTEM EINES DREHBAREN AUSSSENRINGS EINER UHR, DAS EINEN DREHBAREN AUSSENRING AUS KERAMIK UMFASST
ROTATING BEZEL SYSTEM COMPRISING A CERAMIC ROTATING BEZEL

(43) Date de publication de la demande: 09.06.2021
(73) Titulaire: Comadur S.A., 2400 Le Locle (CH)
(72) Inventeur: JACQUOT, Emmanuel, 25570 Grand'Combe-Châteleu (FR)
(74) Mandataire: ICB SA

(56) Documents cités:
- EP-A1- 0 436 468
- EP-A1- 3 141 969
- EP-A1- 3 543 799
- CH-A2- 714 803

## Description

### DOMAINE TECHNIQUE DE L'INVENTION

L'invention concerne un système de lunette tournante comprenant une lunette tournante en céramique.

L'invention concerne également une boîte de montre comprenant une carrure et le système de lunette tournante monté à rotation sur la carrure.

L'invention concerne en outre une montre comportant la boîte de montre.

### ETAT DE LA TECHNIQUE

Des systèmes de lunettes tournantes connus comprennent une lunette tournante en céramique, une bague annulaire, et un joint annulaire de liaison entre la lunette tournante et la bague annulaire. Dans un tel système, la bague annulaire est généralement chassée dans la lunette tournante. La bague annulaire est destinée à coopérer avec un élément angulairement solidaire d'une carrure de boîte de montre sur laquelle la lunette tournante en céramique est montée, tel qu'un ressort ouvert à pans.

Le joint annulaire est inséré entre la bague annulaire et la lunette tournante, et forme un élément de friction configuré pour maintenir la lunette sur la bague annulaire. Toutefois, un inconvénient d'un tel système de lunette tournante est que le joint annulaire n'assure pas une liaison suffisamment forte entre la lunette tournante et la bague, notamment lors du démontage du système. Or, lors d'une telle opération de démontage, par exemple nécessaire pour remplacer une pièce ou pour réparer un élément, une telle faiblesse de liaison assurée par le joint annulaire peut avoir pour conséquence que la lunette se déchasse de la bague, cette dernière restant alors sur la carrure de la boîte de montre. Ceci entraine des opérations inutiles et fastidieuses pour l'opérateur chargé de démonter le système, ce qui préjudiciable à la praticité et à la fiabilité de ce dernier.

EP3141969A1 divulgue un système de lunette tournante selon le préambule de la revendication 1.

### RESUMÉ DE L'INVENTION

L'invention a donc pour but de fournir un système de lunette tournante simple et fiable permettant de sécuriser la tenue de la lunette tournante sur la bague annulaire, notamment lors du démontage du système, et palliant les inconvénients susmentionnés de l'état de la technique.

A cet effet, l'invention concerne un système de lunette tournante qui comprend les caractéristiques mentionnées dans la revendication indépendante 1.

Des formes particulières du système sont définies dans les revendications dépendantes 2 à 11.

Grâce à la présence dans le système d'au moins un élément de blocage de la bague annulaire sur la lunette tournante, la tenue de la lunette tournante sur la bague annulaire est améliorée, notamment lors du démontage du système. En effet, le ou chaque élément de blocage est configuré pour bloquer toute rotation relative entre la bague et la lunette. Une telle configuration permet alors de solidariser angulairement l'ensemble formé par la bague et la lunette, permettant ainsi d'éviter tout déchassage entre ces dernières, notamment lors du démontage, et sécurisant ainsi la tenue de l'ensemble. La fiabilité du système est ainsi avantageusement améliorée.

Avantageusement, le système comprend au moins deux éléments de blocage répartis sur 360°. Ceci permet de répartir les contraintes mécaniques s'exerçant sur le système ainsi que de limiter le jeu entre la bague annulaire et la lunette tournante. Selon un mode de réalisation préférentiel de l'invention, le système comprend quatre éléments de blocage répartis sur 360°, les quatre éléments de blocage étant espacés deux à deux de 90°.

Avantageusement, le joint annulaire est formé d'un matériau polymère, par exemple de l'asutane. Le joint étant de matière souple, il peut se déformer et se comprimer, et il permet ainsi de compenser les jeux et de serrer (solidariser) les pièces entre elles.

Avantageusement, au moins une ouverture de réception du ou d'un des élément(s) de blocage est usinée localement dans la bague annulaire. Ceci permet de faciliter l'installation du ou des élément(s) de blocage dans le système.

Avantageusement, le joint annulaire est chassé entre la bague annulaire et le ou chaque élément de blocage. Un tel joint annulaire ainsi configuré permet de former un élément de friction pour éviter tout glissement entre le ou les élément(s) de blocage et la bague annulaire, et permet en outre d'empêcher l'anti-retour des éléments de blocage.

Avantageusement, le système de lunette tournante annulaire est formé d'un module indépendant, ledit module étant configuré pour être clippé sur la carrure. Ceci permet d'obtenir un montage simple et pratique du système de lunette tournante sur la carrure, permettant également un démontage aisé. Ceci permet de simplifier encore l'assemblage et le démontage du système. Le système de montage par clippage utilisé forme un système de crochement libre, on conserve ainsi les principes de montage habituel des lunettes tournantes avec ressort à pans.

A cet effet, l'invention concerne également une boîte de montre comprenant une carrure ainsi que le système de lunette tournante décrit ci-dessus, et qui comprend les caractéristiques mentionnées dans la revendication dépendante 12.

A cet effet, l'invention concerne également une montre comportant la boîte de montre décrite ci-dessus, et qui comprend les caractéristiques mentionnées dans la revendication dépendante 13.

### BRÈVE DESCRIPTION DES FIGURES

Les buts, avantages et caractéristiques du système de lunette tournante selon l'invention apparaîtront mieux dans la description suivante sur la base d'au moins une forme d'exécution non limitative illustrée par les dessins sur lesquels :
- la figure 1 est une vue de dessus d'une boîte de montre équipée d'un système de lunette tournante selon l'invention ;
- la figure 2 est une vue en coupe du système de la figure 1, prise selon un plan de coupe II-II, le système comprenant une lunette tournante en céramique, une bague annulaire et un élément de blocage de la bague annulaire sur la lunette tournante ;
- la figure 3 est une vue en coupe du système de la figure 1, prise selon un plan de coupe III-III ;
- la figure 4 est une vue en coupe du système de la figure 2, prise selon un plan de coupe IV-IV ;
- la figure 5 est une vue en perspective de l'élément de blocage de la figure 2 ; et
- les figures 6 à 11 sont des vues illustrant les différentes étapes de montage du système de lunette tournante selon l'invention.

### DESCRIPTION DETAILLEE DE L'INVENTION

La figure 1 représente une montre 1 munie d'une boîte de montre 2. La boîte de montre 2 comprend typiquement une carrure 4. La boîte de montre 2 comprend également un système de lunette tournante 6 ainsi qu'un mouvement horloger, le mouvement horloger n'étant pas représenté sur les figures pour des raisons de clarté. Le système de lunette tournante 6 est monté à rotation sur la carrure 4. De préférence, comme illustré sur les figures 1 à 3, le système de lunette tournante 6 est formé d'un module indépendant.

Comme illustré sur la figure 1, la carrure 4 est de forme annulaire. De préférence, la carrure 4 porte un élément angulairement solidaire de cette dernière, cet élément n'étant pas représenté sur les figures pour des raisons de clarté. L'élément angulairement solidaire de la carrure 4 est par exemple un anneau ressort à pans, sans que cela ne soit limitatif dans le cadre de la présente invention. Dans la boîte de montre 2 prise en exemple aux figures 1 à 11, la configuration de la boîte de montre est sensiblement circulaire. Toutefois, l'invention n'est nullement limitée à une telle configuration de la boîte de montre.

Le système de lunette tournante 6 comprend une lunette tournante 14, une bague annulaire 16, un joint annulaire 18 de liaison entre la lunette tournante 14 et la bague annulaire 16, et au moins un élément 20 de blocage de la bague annulaire 16 sur la lunette tournante 14. De préférence, le système 6 comporte au moins deux éléments de blocage 20 répartis sur 360°. Selon un mode de réalisation préférentiel, le système 6 comporte quatre éléments de blocage 20 répartis sur 360°, les quatre éléments de blocage 20 étant espacés deux à deux de 90°. La lunette tournante 14 est en céramique, typiquement à base d'alumine, de zircone ou de nitrure de silicium.

La bague annulaire 16 est placée dans la lunette tournante 14, et coopère avec l'élément angulairement solidaire de la carrure 4. Dans l'exemple de réalisation particulier illustré sur les figures 2 à 11, la bague annulaire 16 est une bague dentée, de préférence en métal. Selon cet exemple de réalisation particulier, la bague annulaire 16 est alors en prise avec des dents de l'élément angulairement solidaire de la carrure 4.

Comme illustré sur les figures 2, 3, 6, 7 et 9, au moins une ouverture 22 de réception du ou d'un des élément(s) de blocage 20 est usinée localement dans la bague annulaire 16. De préférence, la bague annulaire 16 comporte sur une face inférieure au moins deux ouvertures de réception 22 réparties sur 360°. Selon un mode de réalisation préférentiel, la bague annulaire 16 comporte quatre ouvertures de réception 22 réparties sur 360°, les quatre ouvertures de réception 22 étant espacées deux à deux de 90°. La bague annulaire 16 est typiquement constituée d'un matériau métallique, par exemple de l'acier ou encore de l'or.

Dans l'exemple de réalisation particulier illustré sur les figures 2 à 4, le joint annulaire 18 est chassé entre la bague annulaire 16 et chaque élément de blocage 20. Dans les zones du système 6 où il n'y a pas d'éléments de blocage 20, le joint annulaire 18 est reçu dans une gorge 24 ménagée dans la bague 16, comme visible sur la figure 3. De préférence, le joint annulaire 18 est constitué d'un matériau polymère, par exemple de l'asutane. Le joint annulaire 18 forme un élément de friction qui permet d'éviter tout glissement entre les éléments de blocage 20 et la bague annulaire 16, et qui permet en outre d'assurer l'anti-retour des éléments de blocage 20 lorsque ces derniers sont positionnés dans le système.

Chaque élément de blocage 20 est configuré pour bloquer toute rotation relative entre la bague annulaire 16 et la lunette 14. Selon l'invention, comme illustré sur les figures 2 et 5, chaque élément de blocage 20 présente un corps allongé selon une direction longitudinale d'extension D1. Le corps présente une première partie principale 28a, et une seconde partie 28b formant rebord et s'étendant depuis la première partie 28a selon une direction sensiblement orthogonale. Comme visible sur les figures 2 et 5, le corps présente ainsi une section transversale en forme sensiblement de « L », la première partie 28a du corps formant la branche principale du « L », la seconde partie 28b du corps formant le pied du « L ». Afin de recevoir le ou les élément(s) de blocage 20, la bague annulaire 16 présente localement, sur sa partie supérieure au droit d'une ouverture de réception correspondante 22, au moins un épaulement 30 définissant un dégagement interne 32. En outre, la lunette tournante 14 définit localement sur son pourtour intérieur au moins une rainure interne 34. Comme visible sur les figures 2 et 4, la seconde partie 28b de chaque élément de blocage 20 est reçue dans une des rainures de réception 34 ménagées sur la lunette 14. La surface supérieure de la seconde partie 28b de chaque élément de blocage 20 est quant à elle en appui contre une surface inférieure de la bague annulaire 16, plus précisément contre une surface inférieure d'un des épaulements 30, comme illustré sur la figure 2. Chaque élément de blocage 20 permet ainsi de solidariser angulairement l'ensemble formé par la bague annulaire 16 et la lunette 14.

De préférence, chaque élément de blocage 20 est constitué du même matériau que celui dans lequel est constituée la bague annulaire 16, typiquement d'un matériau métallique, par exemple de l'acier ou encore de l'or.

Le montage du système de lunette tournante 6 selon l'invention va maintenant être décrit en référence aux figures 6 à 11. Il est à noter que, sur ces figures, le système 6 est représenté à l'envers (avec la lunette 14 retournée) par rapport à son positionnement normal tel que prévu en fonctionnement et tel que représenté sur les figures 1 à 3. Par conséquent, les termes « supérieur » et « inférieur » employés par la suite seront à comprendre en regard des orientations relatives au système 6 des figures 1 à 3, et non des orientations relatives au système visible sur les figures 6 à 11.

Comme illustré sur la figure 6 la bague annulaire 16 est d'abord installée en la plaçant au sein de la lunette tournante 14 préalablement positionnée. Pour ce faire, et comme représenté sur la figure 7, les ouvertures 22 et les épaulements 30 sont utilisés de manière à être alignés avec les rainures internes 34 de la lunette 14, assurant ainsi un positionnement correct entre la bague 16 et la lunette 14.

Au cours d'une étape suivante représentée sur les figures 8 et 9, chaque élément de blocage 20 est inséré au travers d'une des ouvertures de réception 22 ménagées dans la bague 16, avec la seconde partie 28b formant le pied du « L » positionnée de sorte à être insérée en première dans l'ouverture 22. Cette insertion est facilitée par la présence du dégagement interne 32 défini par l'épaulement correspondant 30 ménagé sur la bague 16. Comme illustré sur la figure 10, la seconde partie 28b de chaque élément de blocage 20 est alors glissée dans une des rainures internes 34 ménagées dans la lunette 14, la surface supérieure de la seconde partie 28b prenant appui contre une surface inférieure de l'épaulement correspondant 30.

Enfin, et comme représenté sur la figure 11, le joint annulaire 18 est mis en place pour finaliser l'assemblage du système 6. Pour ce faire, le joint annulaire 18 est chassé entre la bague annulaire 16 et chaque élément de blocage 20. Dans les zones du système 6 où il n'y a pas d'éléments de blocage 20, le joint annulaire 18 est reçu dans la gorge 24 ménagée dans la bague 16, comme visible sur la figure 3.

## Revendications

1. Système (6) de lunette tournante destiné à être monté à rotation sur une carrure (4) de boîte de montre (2) à l'intérieur de laquelle est logé un mouvement d'horlogerie, comprenant une lunette tournante (14) en céramique, une bague annulaire (16) destinée à coopérer avec un élément angulairement solidaire de la carrure (4), et un joint annulaire (18) de liaison entre la lunette tournante (14) et la bague annulaire (16), la bague annulaire (16) étant placée dans la lunette tournante (14),
et comprenant en outre au moins un élément (20) de blocage de la bague annulaire (16) sur la lunette tournante (14), ledit au moins un élément (20) étant configuré pour bloquer toute rotation relative entre la bague annulaire (16) et la lunette (14) et pour solidariser ainsi angulairement l'ensemble formé par la bague (16) et la lunette (14), **caractérisé en ce que**:
l'élément de blocage (20) présente une première partie principale (28a), et une seconde partie (28b) formant rebord et s'étendant depuis la première partie (28a) selon une direction sensiblement orthogonale, l'élément de blocage (20) présente ainsi une section transversale en forme de « L », et **en ce que** la bague annulaire (16) présente localement, sur sa partie supérieure une ouverture de réception correspondante (22) pour recevoir l'au moins un élément de blocage.

2. Système (6) de lunette tournante selon la revendication 1, **caractérisé en ce que** la partie (28b) du corps formant le pied du « L » est reçue dans une rainure correspondante (34) ménagée sur un pourtour intérieur de la lunette tournante (14).

3. Système (6) de lunette tournante selon la revendication 1 ou 2, **caractérisé en ce que** la surface supérieure de la partie (28b) du corps formant le pied du « L » est en appui contre une surface inférieure de la bague annulaire (16).

4. Système (6) de lunette tournante selon l'une quelconque des revendications précédentes, **caractérisé en ce que** le ou chaque élément de blocage (20) est constitué du même matériau que celui dans lequel est constituée la bague annulaire (16), de préférence un matériau métallique.

5. Système (6) de lunette tournante selon l'une quelconque des revendications précédentes, **caractérisé en ce que** le système (6) comprend au moins deux éléments de blocage (20) répartis sur 360°.

6. Système (6) de lunette tournante selon la revendication 5, **caractérisé en ce que** le système (6) comprend quatre éléments de blocage (20) répartis sur 360°, les quatre éléments de blocage (20) étant espacés deux à deux de 90°.

7. Système (6) de lunette tournante selon l'une quelconque des revendications précédentes, **caractérisé en ce que** la bague annulaire (16) est une bague dentée, de préférence une bague dentée en métal.

8. Système (6) de lunette tournante selon l'une quelconque des revendications précédentes, **caractérisé en ce que** le joint annulaire (18) est formé d'un matériau polymère, par exemple de l'asutane.

9. Système (6) de lunette tournante selon l'une quelconque des revendications précédentes, **caractérisé en ce qu'**au moins une ouverture (22) de réception du ou d'un des éléments(s) de blocage (20) est usinée localement dans la bague annulaire (16).

10. Système (6) de lunette tournante selon l'une quelconque des revendications précédentes, **caractérisé en ce que** le joint annulaire (18) est chassé entre la bague annulaire (16) et le ou chaque élément de blocage (20).

11. Système (6) de lunette tournante selon l'une quelconque des revendications précédentes, **caractérisé en ce que** ledit système (6) est formé d'un module indépendant, ledit module étant configuré pour être clippé sur la carrure (4).

12. Boîte de montre (2) comprenant une carrure (4) et un système (6) muni d'une lunette tournante (14) en céramique montée à rotation sur la carrure (4), **caractérisée en ce que** le système (6) de lunette tournante est conforme à l'une quelconque des revendications précédentes.

13. Montre (1) comportant une boîte de montre (2), **caractérisée en ce que** la boîte de montre (2) est conforme à la revendication 12.

## Patentansprüche

1. Drehlünettensystem (6), das dazu bestimmt ist, drehbar auf einem Mittelteil (4) eines Uhrgehäuses (2), in dem ein Uhrwerk untergebracht ist, montiert zu werden, und eine keramische Drehlünette (14), einen ringförmigen Ring (16), der dazu bestimmt ist, mit einem Winkelelement, das mit dem Mittelteil (4) fest verbunden ist, zusammenzuwirken, und eine ringförmige Dichtung (18) zur Verbindung zwischen der Drehlünette (14) und dem ringförmigen Ring (16) umfasst, wobei der ringförmige Ring (16) in der Drehlünette (14) platziert ist,
und ferner mindestens ein
Sperrelement (20) für den ringförmigen Ring (16) auf der Drehlünette (14) umfasst, wobei das mindestens eine Element (20) so eingerichtet ist, dass es jede relative Drehung zwischen dem ringförmigen Ring (16) und der Lünette (14) blockiert und damit die durch den Ring (16) und die Lünette (14) gebildete Baugruppe winkelförmig fest verbindet, **dadurch gekennzeichnet, dass**:
das Sperrelement (20) einen ersten Hauptteil (28a) und einen zweiten Teil (28b) aufweist, der einen Rand bildet und sich vom ersten Teil (28a) in einer im Wesentlichen orthogonalen Richtung erstreckt, wobei das Sperrelement (20) einen "L"-förmigen Querschnitt aufweist, und dass der ringförmige Ring (16) lokal an seinem oberen Teil eine entsprechende Aufnahmeöffnung (22) zur Aufnahme des mindestens einen Sperrelements aufweist.

2. Drehlünettensystem (6) nach Anspruch 1, **dadurch gekennzeichnet, dass** der Körperteil (28b), der den Fuß des "L" bildet, in einer entsprechenden Nut (34) aufgenommen wird, die an einem Innenumfang der Drehlünette (14) vorgesehen ist.

3. Drehlünettensystem (6) nach Anspruch 1 oder 2, **dadurch gekennzeichnet, dass** die obere Fläche des Körperteils (28b), der den Fuß des "L" bildet, an einer unteren Fläche des ringförmigen Rings (16) anliegt.

4. Drehlünettensystem (6) nach einem der vorhergehenden Ansprüche, **dadurch gekennzeichnet, dass** das oder jedes Sperrelement (20) aus demselben Material, aus dem der ringförmige Ring (16) besteht, und vorzugsweise aus einem metallischen Material besteht.

5. Drehlünettensystem (6) nach einem der vorhergehenden Ansprüche, **dadurch gekennzeichnet, dass** das System (6) mindestens zwei über 360° verteilte Sperrelemente (20) umfasst.

6. Drehlünettensystem (6) nach Anspruch 5, **dadurch gekennzeichnet, dass** das System (6) vier über 360° verteilte Sperrelemente (20) umfasst, wobei die vier Sperrelemente (20) paarweise um 90° voneinander beabstandet sind.

7. Drehlünettensystem (6) nach einem der vorhergehenden Ansprüche, **dadurch gekennzeichnet, dass** der ringförmige Ring (16) ein gezahnter Ring und vorzugsweise ein gezahnter Metallring ist.

8. Drehlünettensystem (6) nach einem der vorhergehenden Ansprüche, **dadurch gekennzeichnet, dass** die ringförmige Dichtung (18) aus einem Polymermaterial, beispielsweise Asutan, gebildet ist.

9. Drehlünettensystem (6) nach einem der vorhergehenden Ansprüche, **dadurch gekennzeichnet, dass** mindestens eine Öffnung (22) zur Aufnahme des oder der Sperrelemente (20) lokal im ringförmigen Ring (16) eingearbeitet ist.

10. Drehlünettensystem (6) nach einem der vorhergehenden Ansprüche, **dadurch gekennzeichnet, dass** die ringförmige Dichtung (18) zwischen dem ringförmigen Ring (16) und dem oder jeden Sperrelement (20) herausgedrückt wird.

11. Drehlünettensystem (6) nach einem der vorhergehenden Ansprüche, **dadurch gekennzeichnet, dass** das System (6) aus einem unabhängigen Modul besteht, wobei das Modul so eingerichtet ist, dass es am Mittelteil (4) eingeclipst wird.

12. Uhrgehäuse (2), das einen Mittelteil (4) und ein System (6) umfasst, das mit einer keramischen Drehlünette (14) ausgestattet ist, die drehbar auf dem Mittelteil (4) montiert ist, **dadurch gekennzeichnet, dass** das System (6) einer der vorhergehenden Ansprüche entspricht.

13. Uhr (1), die ein Uhrgehäuse (2) umfasst, **dadurch gekennzeichnet, dass** das Uhrgehäuse (2) Anspruch 12 entspricht.

## Claims

1. Rotating-bezel system (6) intended to be mounted for rotation on a middle (4) of a watch case (2) inside which a horological movement is housed, comprising a ceramic rotating bezel (14), an annular ring (16) intended to cooperate with an element angularly secured to the middle (4), and an annular joint (18) for connection between the rotating bezel (14) and the annular ring (16), the annular ring (16) being placed in the rotating bezel (14), and further comprising at least one element (20) for locking the annular ring (16) on the rotating bezel (14), said at least one element (20) being configured to lock any relative rotation between the annular ring (16) and the bezel (14) and thus to angularly secure the assembly formed by the ring (16) and the bezel (14), **characterised in that** the locking element (20) has a first main part (28a), and a second part (28b) forming a rim and extending from the first part (28a) in a substantially orthogonal direction, the locking element (20) thus having an L-shaped cross section, and **in that** the annular ring (16) locally has, on its upper part, a corresponding opening (22) for receiving the at least one locking element.

2. Rotating-bezel system (6) according to claim 1, **characterised in that** the part (28b) of the body forming the foot of the L is received in a corresponding groove (34) formed on an internal periphery of the rotating bezel (14).

3. Rotating-bezel system (6) according to claim 1 or 2, **characterised in that** the top surface of the part (28b) of the body forming the foot of the L is in abutment against a bottom surface of the annular ring (16).

4. Rotating-bezel system (6) according to any one of the preceding claims, **characterised in that** the or each locking element (20) is formed from the same material as that from which the annular ring (16) is formed, preferably a metallic material.

5. Rotating-bezel system (6) according to any one of the preceding claims, **characterised in that** the system (6) comprises at least two locking elements (20) distributed over 360°.

6. Rotating-bezel system (6) according to claim 5, **characterised in that** the system (6) comprises four locking elements (20) distributed over 360°, the four locking elements (20) being spaced apart, two by two, by 90°.

7. Rotating-bezel system (6) according to any one of the preceding claims, **characterised in that** the annular ring (16) is a toothed ring, preferably a metal toothed ring.

8. Rotating-bezel system (6) according to any one of the preceding claims, **characterised in that** the annular joint (18) is formed from a polymer material, for example asutane.

9. Rotating-bezel system (6) according to any one of the preceding claims, **characterised in that** at least one opening (22) for receiving the locking element or one of the locking elements (20) is machined locally in the annular ring (16).

10. Rotating-bezel system (6) according to any one of the preceding claims, **characterised in that** the annular joint (18) is driven between the annular ring (16) and the or each locking element (20).

11. Rotating-bezel system (6) according to any one of the preceding claims, **characterised in that** said system (6) is formed by an independent module, said module being configured to be snapped onto the middle (4).

12. Watch case (2) comprising a middle (4) and a system (6) provided with a ceramic rotating bezel (14) mounted for rotation on the middle (4), **characterised in that** the rotating-bezel system (6) is in accordance with any one of the preceding claims.

13. Watch (1) including a watch case (2), **characterised in that** the watch case (2) is in accordance with claim 12.
